# EUROPÄISCHE PATENTSCHRIFT

(11) **EP 0 543 039 B1**
(45) Veröffentlichungstag und Bekanntmachung des Hinweises auf die Patenterteilung: **19.04.1995**
(21) Anmeldenummer: 91119787.9
(22) Anmeldetag: 19.11.1991
(51) Int. Cl.: H01R 25/14

(54) **Stromschiene für die Stromversorgung von beweglichen Stromverbrauchern**
Rail for supplying current to mobile electrical appliances
Rail pour l'alimentation d'appareils électriques mobiles

(43) Veröffentlichungstag der Anmeldung: 26.05.1993
(73) Patentinhaber: Fahrleitungsbau GmbH, D-45329 Essen (DE)
(72) Erfinder: Heuser, Udo, W-4300 Essen 14 (DE)
(74) Vertreter: Masch, Karl Gerhard, Dr.

(56) Entgegenhaltungen:
- BE-A- 536 049
- GB-A- 2 068 653

## Beschreibung

Die Erfindung betrifft eine Stromschiene für die Stromversorgung von beweglichen Stromverbrauchern mit längs der Stromschiene verfahrbarem Stromabnehmer, bestehend aus einem einen offenen Querschnitt aufweisenden Metallprofil und einem das Metallprofil aufnehmenden, im wesentlichen U-förmigen Isolierprofil aus Kunststoff, wobei das Metallprofil zwischen den beiden U-Flanschen des Isolierprofils eine Schleiffläche und auf der der Schleiffläche abgewandten Seite in einem Schienenlängshohlraum eine Verbinderanschlußfläche aufweist. - Offener Querschnitt meint im Rahmen der Erfindung, daß das Metallprofil kein vollständig geschlossenes Hohlprofil darstellt.

Stromschienen der genannten Art sind aus der Praxis in verschiedenen Ausführungsformen bekannt. Die Verbinderanschlußfläche solcher Stromschienen wird insbesondere an den Enden der Stromschiene zum Anschluß weiterer Stromschienen benötigt und muß folglich zur Herstellung des elektrischen Kontaktes freiliegen. Bei den bekannten Stromschienen der genannten Art wird auch der Schienenlängshohlraum mehr oder weniger vom Metallprofil erfaßt. Jedenfalls wird das Isolierprofil getrennt vom Metallprofil hergestellt, woraufhin das Metallprofil in das Isolierprofil eingeschoben wird. Die Auslegung ist dabei zumeist so getroffen, daß das Metallprofil allein in stabilitätsmäßiger Hinsicht alle Anforderungen erfüllt, während das Isolierprofil praktisch nur isolierendes Hilfsmittel ist. Grundsätzlich besteht natürlich das Bestreben, die Herstellung solcher Stromschienen zu verbilligen. Insoweit kennt man ganz allgemein die Technik, Kunststoffprofile auf Metallprofile aufzuextrudieren. Diese Technik stößt aber im vorliegenden Fall auf Schwierigkeiten, weil im Zuge der Aufextrusion des Isoliermantels die Schleiffläche und die Verbinderanschlußfläche aus technischen Gründen nicht freibleiben können. Tatsächlich schwankt das einen offenen Querschnitt aufweisende Metallprofil in der Dicke. Im Extrusionswerkzeug kann das Metallprofil entweder mit der Schleiffläche oder der Verbinderanschlußfläche an entsprechende Werkzeugflächen angepaßt werden, so daß dort kein Kunststoff hingelangt. Aufgrund der unvermeidbaren Dickenschwankungen im Metallprofil läßt sich jedoch nicht verhindern, daß die jeweils andere Fläche von einer abgedeckten Kunststoffschicht des Isolierprofils bedeckt wird. Das stört natürlich für den späteren Gebrauch, da die entsprechende Fläche freizulegen ist, was aber zumeist erhebliche Schwierigkeiten bereitet.

Der Erfindung liegt die Aufgabe zugrunde, eine Stromschiene der eingangs genannten Art so zu vereinfachen, daß sie billig herstellbar ist, in funktioneller Hinsicht aber keine Probleme bereitet.

Zur Lösung dieser Aufgabe ist erfindungsgemäß vorgesehen, daß das auf das Metallprofil aufextrudierte Isolierprofil im Bereich der Schleiffläche und/oder der Verbinderanschlußfläche aus einem anderen Kunststoff als das übrige Isolierprofil besteht.

Die Erfindung geht hierbei von der Erkenntnis aus, daß die Bedeckung der Schleiffläche und/oder der Verbinderanschlußfläche im Zuge der Aufextrusion des Isolierprofils hingenommen werden kann, wenn man mit zwei verschiedenen Kunststoffen arbeitet, die im Zuge der Extrusion untereinander keine besonders feste Verbindung eingehen. Der im Bereich der Schleiffläche bzw. der Verbinderanschlußfläche befindliche andere Kunststoff kann dann bei Verwendung der Stromschiene verhältnismäßig leicht abgezogen bzw. in den Schienenlängshohlraum zurückgeschoben werden.

Für die weitere Ausgestaltung bestehen im Rahmen der Erfindung mehrere Möglichkeiten. So empfiehlt sich eine bevorzugte Ausführungsform, bei der das Metallprofil im Bereich der Schleiffläche und der Verbinderanschlußfläche im wesentlichen eben ausgebildet und mit abgewinkelten Längsrändern im Isolierprofil verankert ist. Vorteilhaft ist hierbei nämlich, daß für das Metallprofil aufgrund der U-Form verhältnismäßig wenig Material benötigt wird. Die erforderliche Stabilität der Stromschiene insgesamt kann ohne weiteres in Kombination mit dem Isolierprofil erreicht werden, zumal Metallprofil und Isolierprofil fest miteinander verbunden sind. Eine besonders geeignete Materialkombination für das Isolierprofil besteht im Bereich der Schleiffläche bzw. der Verbinderanschlußfläche aus Polyäthylen, ansonsten aus Hartpolyvinylchlorid.

Im folgenden wird die Erfindung anhand einer ein Ausführungsbeispiel darstellenden Zeichnung näher erläutert, deren einzige Figur im Querschnitt eine Stromschiene zeigt.

Die in der Figur dargestellte Stromschiene dient der Stromversorgung von beweglichen Stromverbrauchern mit längs der Stromschiene verfahrbarem Stromabnehmer. In ihrem grundsätzlichen Aufbau besteht sie aus einem einen offenen Querschnitt aufweisenden Metallprofil 1 und einem das Metallprofil 1 aufnehmenden, im wesentlichen U-förmigen Isolierprofil 2 aus Kunststoff. Das Metallprofil 1 ist zwischen den beiden U-Flanschen 3 des Isolierprofils 2 mit einer Schleiffläche 4 und auf der der Schleiffläche 4 abgewandten Seite in einem Schienenlängshohlraum 5 mit einer Verbinderanschlußfläche 6 versehen.

Wie aus der Figur ohne weiteres ersichtlich, besteht das auf das Metallprofil 1 aufextrudierte Isolierprofil 2 im Bereich der Schleiffläche 4 und im Bereich der Verbinderanschlußfläche 6 aus einem anderen Kunststoff 7 als das übrige Isolierprofil, und zwar besteht das Isolierprofil im Bereich der Schleiffläche 4 bzw. der Verbinderanschlußfläche 6 aus Polyäthylen, ansonsten aber aus Hartpolyvinylchlorid. Die Polyäthylenstreifen 7 können leicht abgezogen bzw. entfernt werden.

Das Metallprofil 1 ist mehr oder weniger U-förmig gestaltet, d. h. im Bereich der Schleiffläche 4 und Verbinderanschlußfläche 6 ist das Metallprofil 1 im wesentlichen eben ausgebildet, während es mit zu den freien Enden der U-Flansche 3 des Isolierprofils 2 hin abgewinkelten Längsrändern 8 im Isolierprofil 2 verankert ist.

## Patentansprüche

1. Stromschiene für die Stromversorgung von beweglichen Stromverbrauchern mit längs der Stromschiene verfahrbarem Stromabnehmer, bestehend aus einem einen offenen Querschnitt aufweisenden Metallprofil (1) und einem das Metallprofil (1) aufnehmenden, im wesentlichen U-förmigen Isolierprofil (2) aus Kunststoff, wobei das Metallprofil (1) zwischen den beiden U-Flanschen (3) des Isolierprofils (2) eine Schleiffläche (4) und auf der der Schleiffläche (4) abgewandten Seite in einem Schienenlängshohlraum (5) eine Verbinderanschlußfläche (6) aufweist, **dadurch gekennzeichnet,** daß das auf das Metallprofil (1) aufextrudierte Isolierprofil (2) im Bereich der Schleiffläche (4) und/oder der Verbinderanschlußfläche (6) aus einem anderen Kunststoff (7) als das übrige Isolierprofil (2) besteht.

2. Stromschiene nach Anspruch 1, dadurch gekennzeichnet, daß das Metallprofil (1) im Bereich der Schleiffläche (4) und der Verbinderanschlußfläche (6) im wesentlichen eben ausgebildet und mit abgewinkelten Längsrändern (8) im Isolierprofil (2) verankert ist.

3. Stromschiene nach Anspruch 1 oder 2, dadurch gekennzeichnet, daß das Isolierprofil (2) im Bereich der Schleiffläche (4) bzw. der Verbinderanschlußfläche (6) aus Polyäthylen, ansonsten aus Hartpolyvinylchlorid besteht.

## Claims

1. A conductor rail for supplying current to mobile current consumers having current collectors which can travel along the conductor rail, consisting of a metal section (1) having an open cross-section and of a substantially U-shaped insulating section (2) made of plastic and receiving the metal section (1), wherein the metal section (1) has a sliding surface (4) between the two U-flanges (3) of the insulating section (2) and has a connector attachment surface (6) in a longitudinal, hollow rail cavity (5) on its side facing away from the sliding surface (4), characterised in that in the region of the sliding surface (4) and/or of the connector attachment surface (6) the insulating section (2), which is extruded on to the metal section (1), consists of a plastic (7) other than that of the remaining insulating section (2).

2. A conductor rail according to claim 1, characterised in that in the region of the sliding surface (4) and of the connector attachment surface (6) the metal section (1) is of substantially flat construction and is anchored in the insulating section (2) by means of bent longitudinal edges (8).

3. A conductor rail according to claim 1 or 2, characterised in that in the region of the sliding surface (4) or of the connector attachment surface (6) the insulating section (2) consists of polyethylene or otherwise of hard polyvinyl chloride.

## Revendications

1. Rail conducteur pour l'alimentation en courant d'appareils d'utilisation mobiles, comportant un organe de prélèvement de courant déplaçable le long du rail conducteur, et qui est constitué par un profilé métallique (1) possédant une section transversale ouverte et par un profilé isolant (2) en matière plastique essentiellement en forme de U, qui loge le profilé métallique (1), le profilé métallique (1) possédant, entre les deux brides (3) du U du profilé isolant (2), une surface de glissement (4) et, sur le côté tourné à l'opposé de la surface de glissement (4), une surface (6) de raccordement d'un connecteur, dans une cavité longitudinale (5) du rail, caractérisé en ce que le profilé isolant (2), formé par extrusion pour le profilé métallique (1), est constitué, dans la zone de la surface de glissement (4) et/ou de la surface (6) de raccordement d'un connecteur, en une matière plastique (7) différente de celle constituant le reste du profilé isolant (2).

2. Rail conducteur selon la revendication 1, caractérisé en ce que le profilé métallique (1) est agencé essentiellement avec une forme plane dans la zone de la surface de glissement (4) et de la surface (6) de raccordement d'un connecteur et est ancré dans le profilé isolant (2), par des bords longitudinaux coudés (8).

3. Rail conducteur selon la revendication 1 ou 2, caractérisé en ce que le profilé isolant (2) est constitué, au niveau de la surface de glissement (4) ou de la surface (6) de raccordement du connecteur, en polyéthylène, ou sinon en polychlorure de vinyle dur.
